# FASCICULE DE BREVET EUROPEEN

(11) **EP 0 794 551 B1**
(45) Date de publication et mention de la délivrance du brevet: **19.09.2001**
(21) Numéro de dépôt: 96400495.6
(22) Date de dépôt: 08.03.1996
(51) Int. Cl.: H01J 29/82, H01J 29/76

(54) **Système de déviation des faisceaux électroniques pour tube à rayons cathodiques**
Elektronerstrahlablenksystem für eine Kathoderstrahlröhre
Electron beam deflection system for a cathode ray tube

(43) Date de publication de la demande: 10.09.1997
(73) Titulaire: THOMSON TUBES & DISPLAYS S.A., 92648 Boulogne Cedex (FR)
(72) Inventeur: Dossot, Alain, F-21800 Chevigny Saint Sauveur (FR); Mathey, Christophe, F-21000 Dijon (FR); Vougny, Alain, F-21000 Dijon (FR)
(74) Mandataire: Einsel, Robert, Dipl.-Ing.

(56) Documents cités:
- EP-A- 0 660 365
- EP-A- 0 690 470
- EP-A- 0 690 471
- FR-A- 2 353 951

## Description

L'invention se rapporte à un système de déviation des faisceaux électroniques pour tube à rayons cathodiques, et plus particulièrement au dispositif assurant à la fois le support des bobines de déviation et la rigidité mécanique du système.

Un tel système de déviation, encore appelé déviateur, est généralement constitué d'une paire de bobines de déviation verticale, d'une paire de bobines de déviation horizontale et d'un anneau de forme sensiblement tronconique en matériau magnétique destiné à concentrer le flux créé par les bobines. Les deux paires de bobines de déviation sont isolées électriquement par un séparateur, généralement en matière plastique, lequel permet en outre d'améliorer la rigidité mécanique du dispositif de déviation, de fixer les bobines les unes par rapport aux autres et d'ajuster l'ensemble sur le col du tube. Le séparateur est constitué d'un corps principal, en une ou plusieurs parties, sensiblement en forme d'entonnoir, et d'une partie arrière flexible épousant le col du tube et destinée à fixer la position du système de déviation selon l'axe longitudinal du tube; cette fixation est généralement opérée grâce à un collier de serrage disposé au-dessus de la partie arrière flexible. Un tel système de déviation est divulgué dans la démarche du brevet EP 690471.

Lors de l'assemblage des éléments constitutifs du déviateur, les bobines de déviation sont installées sur le séparateur et réglées en position , les unes par rapport aux autres de manière à engendrer les champs de déviation, vertical et horizontal, en conformité avec le tube à rayons cathodiques que le déviateur est destiné à équiper.

Après positionnement, les bobines , dans une étape ultérieure doivent être fixées de manière définitive, par exemple par collage sur le corps du séparateur. Le principal problème consiste à maintenir le positionnement relatif des bobines sur le séparateur entre l'instant où le réglage est effectué et le moment où les bobines sont définitivement fixées sur le séparateur.

Dans le cas, par exemple de bobines de déviation verticale en forme de selle, il est connu de fixer l'avant des bobines par clipsage sur l'avant du séparateur et de maintenir le positionnement des parties arrières à l'aide d'un adhésif venant entourer les dites parties arrières. Ce procédé engendre deux problèmes
- Le clipsage sur la partie avant de la bobine ne garantie pas un absolu maintien en rotation de cette partie avant.
- Compte tenu des tolérances de fabrication, la surface interne de la partie arrière de chaque bobine a un rayon légèrement plus grand que la surface externe du séparateur. Le maintien à l'aide d'un adhésif ne garantit pas que le réglage initial va être conservé, d'où une perte de précision par rapport à ce réglage et une disparité dans les caractéristiques des déviateurs fabriqués selon cette méthode.
L'invention entend s'affranchir de ces problèmes grâce à un déviateur comprenant un séparateur permettant le maintien en position des bobines de déviation en forme de selle une fois cette position réglée, cela jusqu'à la fixation définitive des bobines sur le séparateur, par exemple par collage. Pour cela, le déviateur selon l'invention comprend une paire de bobines de déviation verticale, une paire de bobines de déviation horizontale , au moins une des ces deux paires étant en forme de selle, un séparateur rigide isolant l'une de l'autre les paires de bobines de déviation et un anneau en matériau ferromagnétique de forme sensiblement tronconique disposé au-dessus d'au moins une partie des bobines de déviation , caractérisé en ce que l'une des paires de bobines de déviation en forme de selle est appliquée contre le corps du séparateur et est maintenue en place, à la fois sur sa partie avant et sur sa partie arrière à l'aide de moyens de maintien et de positionnement faisant parties intégrantes du corps du séparateur.

L'invention sera mieux comprise à l'aide des dessins suivants:
- la figure 1 représente une coupe longitudinale d'un tube à rayons cathodiques sur le col duquel est installé un dispositif de déviation des faisceaux électroniques
- la figure 2 est une vue de l'arrière d'un déviateur selon l'état de la technique
- la figure 3 est une coupe transversale de la partie avant du séparateur montant un exemple de dispositif de maintien de la partie avant d'une bobine en forme de selle selon l'état de la technique
- la figure 4 représente vu de l'arrière un déviateur selon l'invention
- la figure 5 est une vue de coté d'un séparateur destiné à un déviateur selon l'invention
- la figure 6 est une vue en détail de la partie arrière sensiblement annulaire du séparateur destiné à un déviateur selon l'invention.
- la figure 7 est une vue en détail de la partie arrière sensiblement annulaire du séparateur destiné à un déviateur selon un mode de réalisation alternatif de l'invention.

La figure 1 représente un système de déviation encore appelé déviateur, comprenant une paire de bobines de déviation horizontale 3 en forme de selle, une paire de bobines de déviation verticale 4 également en forme de selle, isolée de la précédente par un séparateur 2; un anneau en matériau ferromagnétique 5 est disposé autour des bobines 3 et 4 . L'ensemble est disposé sur le col 8 d'un tube à rayons cathodiques 6 , d'axe principal Z, afin de dévier les faisceaux d'électrons issus du canon 7, selon les axes X et Y , pour qu'ils explorent la surface écran 9 du tube.

Lors de l'assemblage des éléments constitutifs du déviateur les bobines de déviation sont disposées sur le corps du séparateur et leur positionnement relatif est réglé précisément de manière à engendrer des champs de déviation de conformation désirée. Une fois ce réglage accompli, les bobines doivent rester en place jusqu'à l'étape ultérieure d'immobilisation finale sur le séparateur, étape généralement réalisée par collage des bobines sur le corps du séparateur.

Les figures 2 et 3 montrent comment sont maintenues, dans l'état de la technique , les bobines de déviation verticales 4 sur le séparateur 2. L'avant 10 des bobines est inséré dans le logement constitué par la paroi du séparateur, au moins un ergot 13 maintenant l'avant des bobines et leur position selon l'axe Z, alors qu'une dent 12 assure la position selon l'axe Y de la partie 10; l'arrière 11 des bobines est ensuite réglé contre l'arrière du séparateur de forme sensiblement cylindrique le tout est ensuite maintenu en position en entourant les parties 11 par un adhésif 15. Les deux bobines sont séparées par une arêtes 14 s'étendant dans le plan YZ. Le réglage de la position des bobines avant la phase de collage sur le corps du séparateur peut se modifier , lors des manipulations du déviateur pré-réglé, soit par la rotation de la partie avant 11 autour de l'axe Z suivant un amplitude 16 dépendant des formes des bobines et des tolérances admises, soit des déplacements de l'arrière 11 dans le plan XY, les tolérances de fabrication laissant un interstice 17 entre la surface interne de 11 et la surface du séparateur.

Les deux problèmes précédents peuvent par ailleurs se combiner pour modifier le réglage initial de la position des bobines .

Pour éviter ces déplacements , le déviateur selon l'invention possède un séparateur dont la particularité est de posséder sur au moins une de ses surfaces les moyens de positionnement et de maintien d'une paire de bobine de déviation, ces moyens assurant le maintien du réglage initial des bobines jusqu'à la phase de collage des dites bobines sur le séparateur. Ces moyens sont réalisés par moulage de la matière du séparateur lors de la réalisation de ce dernier et ne nécessitent donc pas l'utilisation d'adhésif ou de pièce supplémentaires .

Dans un mode de réalisation tel qu'illustré par la figure 4, le blocage de la partie avant en rotation autour de l'axe Z et en position selon l'axe Y est assuré par au moins deux ergots 20 disposés sur la surface du séparateur 28 de telle manière qu'ils viennent chacun en au moins un point 21 au contact des bobines dans la fenêtre interne 22 libre de conducteur. Dans un autre mode de réalisation non représenté, le blocage de la partie avant de chaque bobine est assuré par au moins une arête s'étendant sur la surface du séparateur, de manière à ce que ses extrémités viennent au contact de la bobine dans la fenêtre libre de conducteur de la dite bobine.

La conception définitive des bobines de déviation passe par des étapes d'itération, par exemple pour parfaitement adapter la convergence des faisceaux d'électrons sur l'écran du tube; pour introduire ces modifications, si nécessaire, sans avoir à modifier le moule de fabrication des séparateurs, moule extrêmement onéreux à fabriquer, il est d'usage de modifier la répartition géométrique des conducteurs, ce qui entraîne à modifier la forme de la fenêtre interne de la bobine.

On a remarqué que les opérations d'itération pouvait entraîner des modifications géométriques des fenêtre internes des bobines plutôt situées dans leur partie milieu ou arrière sans qu'il soit nécessaire de modifier la partie située à l'avant du séparateur, c'est-à-dire sa partie la plus évasée.

Il en résulte que les moyens de blocage en rotation de l'avant des bobines sont de manière préférentielle disposés sur la surface du séparateur de manière à venir au contact des bobines dans la partie de la fenêtre plutôt située vers l'avant du séparateur : ainsi le concepteur pourra introduire des modification de conformation des champs sans qu'il soit nécessaire de déplacer les moyens de blocage 20 sur le corps du séparateur et donc d'avoir à réaliser un nouveau moule pour fabriquer le dit séparateur..

Pour immobiliser les parties des bobines qui sont situées sur la partie arrière sensiblement cylindrique du séparateur des logement sont réalisés par moulage de manière à ce que les bords des bobines viennent s'engager sous une légère contrainte dans ces logements.

Dans l'exemple illustré par les figures 5 et 6, l'arête 14 de séparation des bobines de déviation verticale est telle que sa partie arrière 30 est conformée de manière à réaliser une paroi sensiblement plane 33, parallèle au plan XZ. L'extrémité 35 de la paroi est biseautée de manière à favoriser l'insertion de la partie arrière 30 dans l'espace aménagé entre la paroi 33 et la surface du séparateur. Cette paroi est située à une distance 32 de la surface du séparateur, distance sensiblement égale à l'épaisseur de la bobine qui est destinée à venir se loger dessous.

Cette paroi peut s'étendre de part et d'autre de chacune des arêtes 14.

De cette façon, l'arrière 11 des bobines 4 va venir se loger en contrainte sous ces parois 33 qui les maintiendront dans leur position selon les axes X et Y jusqu'à l'étape de collage .

Dans un autre mode de réalisation illustré par la figure 7, la partie arrière de l'arête 14 est conformée de manière à réaliser une paroi courbe 33 sensiblement parallèle à la surface cylindrique du séparateur, la forme courbe de ces parois étant adaptées pour éviter que, par réaction à la contrainte, les bobines ne sortent en cours de manipulation du logement dans lequel elles sont insérées Les modes de réalisation décrit ci-dessus ne sont pas limitatifs; ainsi plusieurs parties de chacune des arêtes 14 peuvent être conformées pour former plusieurs parois 33; de même les moyens décrits pour positionner et maintenir des bobines de déviation verticales sont de la même façon adaptés à des bobines de déviation horizontales à condition de les disposer sur la surface interne du séparateur.

## Revendications

1. Déviateur (1) pour tube à rayons cathodiques comprenant une paire de bobines de déviation verticale (4), une paire de bobines de déviation horizontale (3), au moins une de ces deux paires étant en forme de selle, un séparateur rigide (2) isolant l'une de l'autre les paires de bobines de déviation et un anneau (5) en matériau ferromagnétique de forme sensiblement tronconique disposé au-dessus d'au moins une partie des bobines de déviation, **caractérisé en ce que** l'une des paires de bobines de déviation en forme de selle est appliquée contre le corps du séparateur et est maintenue en place, à la fois sur sa partie avant et sur sa partie arrière à l'aide de moyens de maintien et de positionnement (12, 13, 20, 33) faisant partie intégrante du corps du séparateur,

2. Déviateur selon la revendication 1, **caractérisé en ce que** des moyens de maintien et de positionnement sont réalisés lors du moulage du corps du séparateur.

3. Déviateur selon la revendication 2, **caractérisé en ce qu'**un des moyens de positionnement et de maintien d'une bobine de déviation en forme de selle est constitué par au moins deux ergots (20) destinés à s'étendre dans la fenêtre interne libre de conducteur de la bobine.

4. Déviateur selon la revendication 2, **caractérisé en ce qu'**un des moyens de positionnement et de maintien d'une bobine de déviation en forme de selle est constitué par au moins une arête destinée à s'étendre dans la fenêtre interne libre de conducteur de la bobine.

5. Déviateur selon l'une des revendications précédentes, **caractérisé en ce que** des moyens de positionnement et de maintien des bobines de déviation en forme de selle sont des logements recouvrant en partie lesdites bobines.

6. Déviateur selon la revendication 5, **caractérisé en ce que** des logements recouvrent en partie l'avant et l'arrière desdites bobines.

7. Déviateur selon l'une des revendications 5 ou 6, **caractérisé en ce qu'**au moins un des logements est réalisé par moulage d'une partie des arêtes (14) séparant l'une de l'autre les bobines d'une même paire.

8. Déviateur selon la revendication 7, **caractérisé en ce que** la partie moulée (33) recouvre partiellement les deux bobines de déviation d'une même paire.

9. Déviateur selon la revendication 7 ou 8, **caractérisé en ce que** la partie moulée forme une paroi d'extrémité biseautée (34).

10. Déviateur selon l'une des revendications 7 à 9, **caractérisé en ce que** la partie moulée forme une paroi courbe.

11. Tube à rayons cathodiques équipé d'un déviateur conforme à l'une quelconque des revendications précédentes.

## Patentansprüche

1. Ablenkeinheit (1) für eine Kathodenstrahlröhre mit einen Paar von Vertikalablenkspulen (4), einem Paar von Horizontalablenkspulen (3), wobei wenigstens eines dieser beiden Paare Sattelform aufweist, einem starren Trennteil (2), das die Ablenkspulenpaare voneinander isoliert, und einem Ring (5) aus ferromagnetischem Material im wesentlichen in Form eines Kegelstumpfes, der über wenigstens einem Teil der Ablenkspulen liegt,
**dadurch gekennzeichnet, daß**
eines der sattelförmigen Ablenkspulenpaare an dem Trennkörper anliegt und gleichzeitig an seinem vorderem Teil und seinem hinterem Teil durch Halte- und Positionierungsmittel (12, 13, 20, 33) in der Lage gehaltert ist, die ein integriertes Teil des Trennkörpers bilden.

2. Ablenkeinheit nach Anspruch 1, **dadurch gekennzeichnet, daß** die Halte- und Positionierungsmittel beim Gießen des Trennkörpers ausgebildet werden.

3. Ablenkeinheit nach Anspruch 2, **dadurch gekennzeichnet, daß** ein Positionierungs- und Haltemittel einer sattelförmigen Ablenkspule durch wenigstens zwei Nocken (20) gebildet ist, die sich in das innere freie Fenster der Spulenleiter erstrecken.

4. Ablenkeinheit nach Anspruch 2, **dadurch gekennzeichnet, daß** ein Positionierungs- und Haltemittel einer sattelförmigen Ablenkspule durch wenigstens einen Anschlag gebildet ist, der sich in das innere freie Fenster der Spulenleiter erstreckt.

5. Ablenkeinheit nach einem der vorangehendem Ansprüche, **dadurch gekennzeichnet, daß** die Positionierungs- und Haltemittel der sattelförmigen Ablenkspulen Aufnahmen sind, die einen Teil der Spulen bedecken.

6. Ablenkeinheit nach Anspruch 5, **dadurch gekennzeichnet, daß** die Aufnahmen einen vorderen und einen hinteren Teil der Spulen bedecken.

7. Ablenkeinheit nach einem der Ansprüche 5 oder 6, **dadurch gekennzeichnet, daß** wenigstens eine der Aufnahmen durch Formgebung eines Teils der Kanten gebildet ist, die die Spulen desselben Paares voneinander trennen.

8. Ablenkeinheit nach Anspruch 7, **dadurch gekennzeichnet, daß** der angeformte Teil (33) teilweise die beiden Ablenkspulen desselben Paares bedeckt.

9. Ablenkeinheit nach Anspruch 7 oder 8, **dadurch gekennzeichnet, daß** das angeformte Teil eine abgeschrägte Endwand (34) bildet.

10. Ablenkeinheit nach einem der Ansprüche 7 bis 9, **dadurch gekennzeichnet, daß** das angeformte Teil eine kurvenförmige Wand bildet.

11. Kathodenstrahlröhre mit einer Ablenkeinheit nach einem der vorangehenden Ansprüche.

## Claims

1. Deflector for a cathode-ray tube, which comprises a pair of vertical deflection coils, a pair of horizontal deflection coils, at least one of these two pairs being saddle-shaped, a rigid separator insulating the pairs of deflection coils from each other, and a ring made of ferromagnetic material of substantially frustoconical shape arranged above at least part of the deflection coils, **characterized in that** one of the pairs of saddle-shaped deflection coils is applied against the body of the separator and is held in place, both on its front part and on its rear part, using means for positioning the coils and for holding them in place which form integral parts of the body of the separator.

2. Deflector according to Claim 1, **characterized in that** means for positioning the coils and for holding them in place are produced during the moulding of the body of the separator.

3. Deflector according to Claim 2, **characterized in that** one of the means for positioning a saddle-shaped deflection coil and for holding it in place is formed by at least two pegs intended to extend into the conductor-free internal window of the coil.

4. Deflector according to Claim 2, **characterized in that** one of the means for positioning a saddle-shaped deflection coil and for holding it in place is formed by at least one edge intended to extend into the conductor-free internal window of the coil.

5. Deflector according to one of the preceding claims, **characterized in that** means for positioning the saddle-shaped deflection coils and for holding them in place are housings which partly cover the said coils.

6. Deflector according to Claim 5, **characterized in that** housings partly cover the front and rear of the said coils.

7. Deflector according to either of Claims 5 and 6, **characterized in that** at least one of the housings is produced by moulding part of the edges which separate one of the coils of the same pair from the other.

8. Deflector according to Claim 7, **characterized in that** the moulded part partially covers the two deflection coils of the same pair.

9. Deflector according to Claim 7 or 8, **characterized in that** the moulded part forms a wall having a bevelled end.

10. Deflector according to one of Claims 7 to 9, **characterized in that** the moulded part forms a curved wall.

11. Cathode-ray tube equipped with a deflector in accordance with any one of the preceding claims.
